# EUROPÄISCHE PATENTSCHRIFT

(11) **EP 3 995 639 B1**
(45) Veröffentlichungstag und Bekanntmachung des Hinweises auf die Patenterteilung: **20.08.2025**
(21) Anmeldenummer: 21206382.0
(22) Anmeldetag: 04.11.2021
(51) Int. Cl.: E03F 5/06

(54) **ROST UND VERFAHREN ZUR HERSTELLUNG EINES ROSTS**
GRATE AND METHOD FOR PRODUCING A GRATE
GRILLE ET PROCÉDÉ DE FABRICATION D'UNE GRILLE

(30) Priorität: 05.11.2020 DE 102020129197; 11.11.2020 DE 102020129766
(43) Veröffentlichungstag der Anmeldung: 11.05.2022
(73) Patentinhaber: ACO Ahlmann SE & Co. KG, 24782 Büdelsdorf (DE)
(72) Erfinder: Bartsch, Martin, 24103 Kiel (DE); Kosik, Anita, 24817 Tetenhusen (DE); Meier, Stephan, 25767 Albersdorf (DE); Schönrock, Marc, 24241 Schmalstede (DE); Wichmann, Thorsten, 24217 Schönberg (DE)
(74) Vertreter: Meissner Bolte Partnerschaft mbB

(56) Entgegenhaltungen:
- CN-U- 207 277 511
- CN-U- 209 163 015
- DE-C1- 10 053 823
- DE-C1- 4 108 999
- ES-U- 1 060 595

## Beschreibung

Die Erfindung betrifft einen Rost für einen Straßen- und/oder Hofablauf mit den Merkmalen des Anspruchs 1 sowie einen Schachtrahmen mit dem Rost und ein Verfahren zum Herstellen des Rosts.

Eine Schachtabdeckung ist aus EP 1 031 664 A1 bekannt. Die darin beschriebene Schachtabdeckung besteht aus einem zentralen Deckelteil mit einem Zentrum und einer Dicke, die radial vom Zentrum gemäß einer Exponential- oder Parabelfunktion variiert. Ein Zwischendeckelteil umgibt den zentralen Deckelteil und hat eine im Wesentlichen gleichmäßige Dicke. Ein äußerer Lagerabschnitt umgibt den Zwischendeckelteil und hat eine größere Dicke als der Zwischendeckelteil. Ein Rost ist in der CN 209 163 015 U offenbart.

Der Stand der Technik weist somit einen erhöhten Materialverbrauch auf. Es ist Aufgabe der vorliegenden Erfindung, Material und Kosten einzusparen.

Erfindungsgemäß wird diese Aufgabe durch die Merkmale der unabhängigen Ansprüche gelöst.

Konkret wird die Aufgabe durch einen Rost für einen Straßen- oder Hofablauf gelöst. Der Rost hat einen Innenbereich mit Ablauföffnungen. Ferner hat der Rost einen Randbereich, der den Innenbereich umgibt.

Mehrere, insbesondere alle, der Ablauföffnungen haben jeweils eine polygonförmige Umfangskontur. Die Ablauföffnungen haben jeweils ein Zentrum. Die Zentren der Ablauföffnungen sind unregelmäßig in dem Innenbereich verteilt angeordnet.

Die Erfindung hat den Vorteil, dass durch die polygonförmige Ausgestaltung der Ablauföffnungen Material und somit Kosten gespart werden kann.

Der Rost kann ein Punktablaufrost sein. Im Beispiel des Punktablaufrosts kann der Randbereich den Innenbereich komplett umgeben. Der Punktablaufrost kann insbesondere für das Abdecken eines dazu insbesondere komplementären Schachtrahmens vorgesehen sein. Ein Verbinden mit weiteren Rosten ist dabei nicht vorgesehen. Hierbei können entsprechende Eingriffe an einer oder an zwei gegenüberliegenden Seiten, insbesondere an der Oberseite des Rosts angeordnet sein, um den Punktablaufrost anheben zu können.

Der Randbereich kann als äußerer Lagerabschnitt des Rosts vorgesehen sein, um beispielweise auf dem Schachtrahmen aufzuliegen. Der Randbereich kann zum Beispiel keine Ablauföffnungen aufweisen. Allerdings kann der Randbereich Erhebungen aufweisen, die ebenfalls polygonförmig ausgestaltet sind. Hierbei können Zentren der Erhebungen ebenfalls unregelmäßig über den Rand verteilt sein. Insgesamt können die Zentren der Erhebungen und die Zentren der Ablauföffnungen zusammen über den gesamten Bereich des Rosts unregelmäßig verteilt sein.

Hierdurch kann beispielweise eine Stabilität des Rosts erhöht werden.

Der Begriff polygonförmige Umfangskontur kann hierin verstanden werden als eine Umfangskontur, dessen Form durch einen Polygonzug vorgegeben ist, also einem geschlossenen Streckenzug in der Art eines Vielecks mit mehr als drei Ecken.

Insbesondere können die Ablauföffnungen in Draufsicht auf eine Oberseite und/oder Unterseite des Rosts über den Innenbereich des Rosts verteilte, vorzugsweise unsymmetrische und/oder unregelmäßige, Polygone ausbilden. Ebenfalls können die Erhebungen in Draufsicht auf die Oberseite und/oder Unterseite des Rosts über den Randbereich des Rosts verteilte, vorzugsweise unsymmetrische und/oder unregelmäßige, Polygone ausbilden. Somit können die Ablauföffnungen und die Erhebungen zusammen betrachtet in Draufsicht auf die Oberseite und/oder Unterseite des Rosts über den gesamten Bereich des Rosts verteilte, vorzugsweise unsymmetrische und/oder unregelmäßige, Polygone ausbilden.

Vorteilhafte Ausführungsformen der Erfindung sind in den Unteransprüchen angegeben.

Die jeweiligen polygonförmigen Umfangskonturen der mehreren, insbesondere aller, Ablauföffnungen können sich, insbesondere in Ihrer Form, voneinander unterscheiden. Vorzugsweise können ein und dasselbe Polygon, insbesondere in der Form, nur einmal an dem Rost vorkommen.

Durch die ungleichmäßige Form kann beispielweise die Stabilität des Rosts verbessert werden.

Die Zentren der Ablauföffnungen können in Draufsicht auf die Oberseite und Unterseite des Rosts übereinstimmen. Die Zentren der Ablauföffnungen bzw. Polygone können vorzugsweise zufällig in Draufsicht auf die Oberseite und/oder Unterseite des Rosts über den Innenbereich des Rosts verteilt sein. Die polygonförmigen Umfangskonturen können sich in Draufsicht auf die Oberseite des Rosts von den polygonförmigen Umfangskonturen in Draufsicht auf die Unterseite des Rosts unterscheiden. Insbesondere können mehrere, zum Beispiel alle, Ablauföffnungen einen Trichter bilden bzw. sich in eine Vorzugsrichtung verbreitern, zum Beispiel von der Oberseite des Rosts zu der Unterseite des Rosts, insbesondere kegelförmig, vergrößern.

Hierdurch kann Gewicht eingespart und die Stabilität des Rosts verbessert werden.

Die Ablauföffnungen können in Draufsicht auf die Oberseite und/oder Unterseite des Rosts Voronoi Regionen abbilden. Insbesondere kann der Innenbereich als Voronoi Diagramm ausgebildet sein. Hierbei sind die Ablauföffnungen die Voronoi Regionen und Stege zwischen den Ablauföffnungen Grenzen zwischen den Voronoi Regionen. Vorzugsweise können die Grenzen zwischen den Voronoi Regionen durch einheitliche Stegbreiten abgebildet bzw. ausgebildet sein. Insbesondere haben die Stege zwischen den Ablauföffnungen gleiche Stegbreiten. Beim Punktablaufrost können insbesondere ausschließlich gleiche Stegbreiten vorgesehen sein. Hierbei kann eine abschnittsweise Stegbreite gemeint sein. Zum Beispiel können die Stegbreiten an der Oberseite des Rosts gleich sein. Ebenfalls können die Stegbreiten an der Unterseite des Rosts gleich sein. Hierbei können sich die Stegbreiten an der Oberseite des Rosts von den Stegbreiten an der Unterseite des Rosts unterscheiden.

Die Voronoi Regionen können eine Zerlegung einer Fläche oder eines Raums sein. Hierbei kann eine vorgegebene Menge an Punkten der Fläche oder des Raumes bestimmt werden, die hierin als Zentren der Ablauföffnungen bezeichnet sind. Jede Voronoi Region wird durch genau ein Zentrum bestimmt und umfasst alle Punkte der Fläche oder des Raumes, die in Bezug zur euklidischen Metrik näher an dem Zentrum der Voronoi Region liegen als an jedem anderen Zentrum. Aus allen Punkten, die mehr als ein nächstgelegenes Zentrum besitzen und somit die Grenzen der Voronoi Regionen bilden, kann ein Voronoi Diagramm gebildet werden, auch Thiessen-Polygone oder Dirichlet-Zerlegung genannt. Die Grenzen können wie oben beschrieben die jeweiligen Stege, auch Rippen genannt, zwischen den Ablauföffnungen bilden bzw. sein.

Die Stege können eine umgekehrt keulenförmige Querschnittsfläche mit allseitiger Fase aufweisen. Insbesondere können sich die Stege von der Oberseite bis zu der Unterseite des Rosts verjüngen. Dadurch kann Material eingespart werden, ohne auf Belastbarkeit zu verzichten.

Demnach sind die Stege im Druckbereich, nämlich der Oberseite als Trittfläche, breiter als im Zugbereich, nämlich der Unterseite des Rosts. Hierbei kann der Zwischenabschnitt jeweiliger Stege breiter als der erste Abschnitt der jeweiligen Stege und der zweite Abschnitt der jeweiligen Stege sein. Der erste Abschnitt kann einen Abschnitt von der Oberseite des Rosts bis zum Zwischenabschnitt definieren. Der zweite Abschnitt kann einen Abschnitt von dem Zwischenabschnitt zu der Unterseite des Rosts definieren. Der Zwischenabschnitt kann somit ein Abschnitt zwischen dem ersten Abschnitt und dem zweiten Abschnitt des jeweiligen Stegs sein.

Somit kann sich der Zwischenabschnitt der jeweiligen Stege zwischen der Oberseite des Rosts und der Unterseite des Rosts befinden. Hierbei kann eine Breite, insbesondere die Stegbreite, der jeweiligen Stege an dem Zwischenabschnitt bzw. eine Breite, insbesondere die Stegbreite, des Zwischenabschnitts größer als eine Breite, insbesondere die Stegbreite, der jeweiligen Stege an dem ersten und/oder zweiten Abschnitt bzw. eine Breite, insbesondere die Stegbreite, des ersten und/oder zweiten Abschnitts sein. Insgesamt kann sich eine Breite, insbesondere die Stegbreite, der jeweiligen Stege von der Oberseite des Rosts bis zu der Unterseite des Rosts in dem ersten Abschnitt vergrößern und in dem zweiten Abschnitt verkleinern, so dass die Breite, insbesondere die Stegbreite, der jeweiligen Stege an der Unterseite des Rosts schmaler ist als an der Oberseite des Rosts. Hierbei kann der Zwischenabschnitt als Umkehrpunkt zwischen dem ersten und zweiten Abschnitt aufgefasst werden.

Die Ablauföffnungen können mehreckig ausgebildet sein. Die Ablauföffnungen können mehr als vier Ecken, insbesondere fünf oder sechs Ecken, aufweisen.

Somit kann die ungleichmäßige Form der Ablauföffnungsverteilung vielseitig bei Rosten eingesetzt werden.

Entsprechende Ecken und Kanten der Ablauföffnungen können abgerundet sein. Ebenfalls können Übergänge von den Ablauföffnungen zu der Oberseite und/oder Unterseite des Rosts Wülste oder Abrundungen ausbilden. Vorzugsweise können entsprechende Ecken und Kanten der Ablauföffnungen an den entsprechenden Übergangen zu Oberseite und/oder Unterseite des Rosts die entsprechenden Wülste oder Abrundungen bilden. Die Wülste/Abrundungen können sich zum Beispiel nicht über die Oberseite und/oder Unterseite bzw. nicht darüber hinaus erstrecken.

Hierdurch kann einer Kerbspannung entgegengewirkt werden.

Der Innenbereich kann eine Dicke aufweisen, die sich von einem Zentrum des Rosts weg bzw. von einem Zentrum des Innenbereichs weg zum Rand hin bzw. zum Randbereich hin verändert, vorzugsweise gleichmäßig verändert und insbesondere kleiner wird.

Hierdurch kann eine bessere Lastverteilung auf den Rost bereitgestellt werden.

Der Innenbereich kann somit im Gegensatz zum Randbereich bauchig bzw. gewölbt ausgebildet sein, also eine Bauchform/Wölbung aufweisen. Insbesondere kann der Punktablaufrost somit in horizontaler Richtung vom Zentrum des Rosts zum Rand des Rosts eine veränderliche Dicke aufweisen. Insbesondere kann eine plane bzw. flache Oberseite und eine gewölbte Unterseite zumindest des Innenbereichs des Rosts vorgesehen sein. Das ist so zu verstehen, dass die Oberseite und die Unterseite zumindest des Innenbereichs des Rosts nicht parallel zueinander sind. Die Ablauföffnungen können sich vom Innenbereich zum Randbereich in mindestens einer Dimension voneinander unterscheiden, zum Beispiel in deren Lochumfang und/oder Lochtiefe. Der Lochumfang und/oder die Lochtiefe können vom Innenbereich zum Randbereich, vorzugsweise vom Zentrum des Innenbereichs in Richtung Rand des Innenbereichs, jeweils kleiner werden.

Der Randbereich kann eine horizontale, vorzugsweise in Umfangsrichtung des Rosts ausgebildete, Tragfläche aufweisen, insbesondere zum Aufliegen auf dem Schachtrahmen. Ferner kann der Randbereich vertikale, vorzugsweise in Umfangsrichtung des Rosts versetzte bzw. unterbrochene, Einfassungsflächen aufweisen. Die Einfassungsflächen können sich in Dickenrichtung des Rosts erstrecken. In Umfangsrichtung des Rosts können mehrere Lücken, insbesondere Unterbrechungsstellen, zwischen den Einfassungsflächen vorhanden sein.

Eine am Randbereich über eine Dauer angehäufte Verschmutzung kann sich verdichten und der Rost kann dadurch fester in der Aufnahme sitzen. Dadurch kann der Rost oft nur mit erhöhtem Kraftaufwand angehoben werden. Um dem entgegenzuwirken kann der Rand unterbrochen sein.

Hierdurch kann somit, neben der Gewichtsersparnis, der Schmutz- und Sandeintrag zwischen Rost und Ablaufkörper, insbesondere der Schachtrahmen, reduziert werden.

Der Rost kann ferner eine oder mehrere Stützrippen aufweisen. Die einen oder mehreren Stützrippen können sich von dem Innenbereich des Rosts bis zu dem Randbereich des Rosts erstrecken, insbesondere bis zu den Einfassungsflächen. Hierbei können die Stützrippen direkt mit den Einfassungsflächen verbunden sein und sich in den Innenbereich hinein erstrecken. Dabei können sich die Stützrippen parallel zu der Oberseite des Rosts erstrecken. Somit kann die Wölbung zusätzlich gestützt werden. Insbesondere können die Stützrippen mit den Stegen des Rosts bzw. den Stegen des Innenbereichs des Rosts fluchten. Hierbei kann eine jeweilige Stützrippe mit einem jeweiligen Steg entsprechend fluchten. Die Stützrippen können zum Beispiel explizit nicht an Ecken des Rosts bzw. den Einfassungsflächen des Rosts an den Ecken des Rosts angeordnet sein, denn hier ist kein stabilisierender Effekt notwendig. Dagegen können sich die Stützrippen von Kanten des Rosts bzw. den Einfassungsflächen des Rosts an den Kanten des Rosts in den Innenbereich des Rosts erstecken. Dadurch kann zusätzlich Material gespart werden.

Die Dicke der jeweiligen Stützrippen kann größer als eine Minimaldicke des Rosts, zum Beispiel am Randbereich, oder das 1,5 fache oder 2 fache der Minimaldicke des Rosts sein. Die Dicke der jeweiligen Stützrippen kann kleiner als eine Maximaldicke des Rosts, zum Beispiel am Zentrum des Rosts, oder kleiner als 3/4 oder 1/2 der Maximaldicke des Rosts, insbesondere am Zentrum des Rosts, sein. Die oben genannte Aufgabe wird auch durch einen Schachtrahmen für einen Straßen- und/oder Hofablauf mit einem Rost wie oben beschrieben gelöst.

Ebenso wird die oben genannte Aufgabe durch ein Verfahren zum Herstellen eines Rosts, vorzugsweise wie oben beschrieben, gelöst. Das Verfahren umfasst Anwenden eines der Produktion vorgelagerten mathematischen Verfahrens, basierend auf einem Delaunay Algorithmus. Das Verfahren umfasst ferner Herstellen einer Gussform basierend auf einem Ergebnis des mathematischen Verfahrens. Das Verfahren umfasst ferner Gießen einer metallischen Schmelze in die Gussform. Das Verfahren umfasst ferner Erstarren der metallischen Schmelze in der Gussform zum Bereitstellen des Rosts.

Die Erfindung hat den Vorteil, dass durch das vorgelagerte mathematische Verfahren eine Gewichtsreduktion, Materialersparnis und, daraus abgeleitet, eine Kostenersparnis einhergeht.

Vorteilhafterweise kann, als mathematischer Algorithmus, der Voronoi Algorithmus verwendet werden. Insbesondere kann Tessalation, also eine Unterteilung einer Ebene in Teilflächen, verwendet werden. Ausgehend von einer endlichen Anzahl von Generatorpunkten im zwei- oder mehrdimensionalen Raum kann der Voronoi Algorithmus den Raum oder die Fläche in Regionen unterteilen.

Eine zweidimensionale Voronoi Region kann alle Punkte der Fläche, die dem zugehörigen Generatorpunkt näher als allen anderen Generatorpunkten sind, enthalten. Zwischen den Regionen können demnach Begrenzungslinien entstehen, welche von jenen Punkten gebildet werden, die den gleichen Abstand zu zwei oder mehreren Generatorpunkten aufweisen. Das dazugehörige Voronoi Diagramm kann mehr oder minder zufällig erzeugt werden. Die Generatorpunkte können für das Verfahren frei gewählt bzw. zufällig gewählt werden. Insbesondere kann der Innenbereich des Rosts die Form oder das Aussehen eines Voronoi Diagramms nach Herstellung aufweisen. Dies kann ebenso für den gesamten Bereich des Rosts gelten.

Ebenfalls kann durch Anwenden eines Finite-Elemente-Verfahrens vorgelagert, gleichzeitig oder nachgelagert zu dem mathematischen Verfahren eine optimale Dicke der obengenannten Wölbung eingestellt werden.

Hierdurch kann trotz des durch das Voronoi Diagramm verursachten unregelmäßigen Musters eine gleichmäßige Spannungsverteilung erreicht werden. Auch die Durchbiegung kann hauptsächlich auf den zentralen Bereich begrenzt und gleichmäßig verteilt werden.

Ferner wird ein Computerprogramm bereitgestellt. Das Computerprogramm umfasst Befehle, die bei der Ausführung des Programms durch einen Computer diesen veranlassen, das Verfahren bzw. die Schritte des Verfahrens wie oben beschrieben auszuführen.

Ferner wird hierin ein computerlesbarer Datenträger bereitgestellt. Auf dem computerlesbaren Datenträger kann das Computerprogramm, wie oben beschrieben, gespeichert sein.

Mit anderen Worten betrifft die Erfindung einen Rost mit bionischer Struktur. Insbesondere ist die Verteilung der Ablauföffnungen einer bionischen Struktur nachempfunden bzw. entspricht derselben. Bei der Bionik werden Verfahren, Strukturen und Bewegungsabläufe aus der Natur derart abstrahiert, dass sie im technischen Sinne zur Anwendung kommen können.

Durch Verwendung der polygonförmigen Ausgestaltung der Ablauföffnungen in Form der bionischen Struktur kann das Rostgewicht auf rund 70% eines gewöhnlichen Rosts gleicher Abmessungen reduziert werden. Das zeigt, dass die bionische Struktur eine Materialersparnis und damit auch eine Kostenersparnis mit sich bringt.

Auch wenn einige der voranstehend beschriebenen Aspekte in Bezug auf den Rost beschrieben wurden, so können diese Aspekte auch auf den Schachtrahmen und das Verfahren zutreffen. Genauso können die voranstehend in Bezug auf das Verfahren beschriebenen Aspekte in entsprechender Weise auf den Rost und den Schachtrahmen zutreffen.

Die Erfindung wird anhand von Ausführungsbeispielen unter Bezug auf die beigefügten schematischen Figuren mit weiteren Einzelheiten näher erläutert.

In diesen zeigen
- Fig. 1: eine räumliche Ansicht eines Punktablaufrosts;
- Fig. 2: einen Querschnitt des Punktablaufrosts;
- Fig. 3: eine Draufsicht auf eine Oberseite des Punktablaufrosts;
- Fig. 4: eine Seitenansicht des Punktablaufrosts; und
- Fig. 5: eine Draufsicht auf eine Unterseite des Punktablaufrosts.

Der Punktablaufrost 10 bildet ein Beispiel des hierin allgemein beschriebenen Rosts. So können einige der nachstehend beschriebenen Aspekte in Bezug auf den Punktablaufrost 10 auch auf den Rost allgemein zutreffen. In den Fig. 1 bis 5 sind verschiedene Ansichten des Punktablaufrosts 10 schematisch dargestellt.

In den Fig. 1 bis 5 ist der Punktablaufrost 10 in viereckiger Grundform gezeigt. Andere Formen, wie rechteckig oder rund sind ebenfalls möglich. Insbesondere ist der Punktablaufrost 10 für einen Straßenablauf oder Hofablauf ausgebildet und als solcher in einen entsprechenden Schachtrahmen einsetzbar.

Hierfür hat der Punktablaufrost 10 Einfassungen, die entsprechend komplementär zum Schachtrahmen von einem Rand des Punktablaufrosts 10 nach innen versetzt und rings entlang einer Umfangsrichtung des Punktablaufrosts 10 angeordnet sind. Die Einfassungen stehen von der Unterseite des Punktablaufrosts 10 vertikal ab, vgl. Fig. 1, 2 und 4.

Die Einfassungen haben entsprechende Einfassungsflächen 12, die zueinander beabstandet sind, um einen Schmutzeintrag von außen zu verhindern und ein Anheben des Punktablaufrosts 10 aus dem Schachtrahmen zu vereinfachen. Die Einfassungsflächen 12 sind entlang des Randbereichs 14 verteilt angeordnet. Beispielsweise haben die Einfassungsflächen 12 einen etwa gleichen Abstand zueinander, auch als Lücke bezeichnet, und verlaufen vorzugsweise entlang des Randbereichs 14, also in Umfangsrichtung des Punktablaufrosts 10. Die Lücken zwischen den Einfassungsflächen 12 können auch beispielsweise größer als 0,5-mal oder 1-mal einer Dimension, Länge bzw. Breite, einer der Einfassungsflächen 12 sein.

Der Punktablaufrost 10 hat im Wesentlichen zwei Bereiche, einen Innenbereich 13 mit Ablauföffnungen 11 und einen den Innenbereich umgebenden und begrenzenden Randbereich 14. Der Randbereich 14 kann als geschlossen angesehen werden. Somit kann der Punktablaufrost 10 aus diesen beiden Bereichen 13, 14 bestehen.

Die in dem Innenbereich 13 befindlichen Ablauföffnungen 11 sind einer bionischen Struktur nachempfunden und haben jeweils eine polygonförmige Umfangskontur. Die so gebildeten Polygone bilden zusammen ein sogenanntes Voronoi Diagramm, vgl. Fig. 3. Hierbei sind die Polygone in Form der Ablauföffnungen 11 über den Innenbereich 13 verteilt.

Das Voronoi Diagramm kann im Vorlauf zur Produktion des Rosts über ein mathematisches Verfahren erstellt werden. Das Voronoi Diagramm dient somit zur Vorbereitung der Herstellung des Punktablaufrosts 10. Hierzu können wahllos Zentren der das Voronoi Diagramm bildenden Voronoi Regionen festgelegt werden. Dies kann über einen Zufallsalgorithmus geschehen. Die Zentren können somit zufällig oder frei wählbar vor Ausführung des dazugehörigen Algorithmus festgelegt sein. Das mathematische Verfahren kann eine Delaunay Triangulation umfassen, bei der die entsprechenden Voronoi Diagramme gebildet werden.

Dieses Verfahren, insbesondere das vorgelagerte mathematische Verfahren, muss nicht auf den Innenbereich 13 begrenzt sein. Vielmehr kann sich das Verfahren auf die gesamte Fläche, insbesondere der Oberseite und/oder Unterseite des Punktablaufrosts 10, bzw. auf den gesamten Bereich des Punktablaufrosts 10 beziehen. Somit kann der Randbereich 14 in die Erstellung des Voronoi Diagramms mit einbezogen werden. Hierbei werden, anstatt der Ablauföffnungen 11, Erhebungen 15 ausgebildet, die von der Oberseite des Punktablaufrosts 10 abstehen.

Die Ablauföffnungen 11 und die Erhebungen 15 sind mehreckig, insbesondere fünfeckig, geformt. Hierbei sind Innenecken der Ablauföffnungen 11 und Außenecken der Erhebungen 15 jeweils abgerundet, um entsprechende Spannungen zu vermeiden.

Der Innenbereich 13 hat, wie in Fig. 2 explizit gezeigt, eine über den Innenbereich variierende Dicke, also insbesondere eine nicht gleichbleibende Dicke über den Innenbereich 13 hinweg. Die Dicke wird beim Übergang von Innenbereich 13 zu Randbereich 14 kleiner. In Fig. 2 sind exemplarisch verschiedene Abmessungen a bis g gezeigt. Hierbei ist a eine Rostdicke, b eine Eingriffstiefe, c eine erste Abschnittstiefe, d eine Abmessung von Eingriff zu Eingriff, e eine Dicke der Erhebungen, f eine maximale Dicke des Punktablaufrosts 10 und g eine erste Abmessung eines der Eingriffe. α und β beschreiben Fasenwinkel, der entsprechenden Aussparungen für Eingriff (α) und Ablauföffnungen (β). Die Fasenwinkel α und β können jeweils um die 15°, 20° oder 25° betragen oder einen Wert dazwischen annehmen, also zwischen 15° und 20°, zwischen 20° und 25° oder 15° bis 25°. Außerdem sind Winkel um die 20° im Bereich von 17,5° bis 22,5° möglich.

In Fig. 2 ist ferner veranschaulicht, wie sich die Stege 16 des Punktablaufrosts 10 in dem Innenbereich 13 kegelförmig nach unten erstrecken. In dem ersten Abschnitt c können sich die Stege 16 in Richtung von der Oberseite zur Unterseite des Punktablaufrosts 10 aufgrund der Fase etwas verbreitern. Bis zur Unterseite des Punktablaufrosts 10 verjüngen sich die Stege 16.

Ferner hat der Punktablaufrost 10 gleiche, die Grenzen zwischen den Voronoi Regionen bildende, Stegbreiten, wie durch die Zahlen in Fig. 3 symbolisch wiedergegeben. Dies kann für die Oberseite, als auch für die Unterseite, gelten. Hierbei sind die Stegbreiten auf der Oberseite von den Stegbreiten auf der Unterseite verschieden.

Fig. 4 zeigt weiter eine Seitenansicht des Punktablaufrosts 10. Hierbei sind beispielhafte Fasenwinkel µ₁ der Kanten des Punktablaufrosts 10, µ₂ der Einfassungflächen 12 an den Kanten des Punktablaufrosts 10 und µ₃ der Einfassungflächen 12 an den Ecken des Punktablaufrosts 10 gezeigt. Die Fasenwinkel µ₁, µ₂ und µ₃ können jeweils um die 15°, 20° oder 25° betragen oder einen Wert dazwischen annehmen, also zwischen 15° und 20°, zwischen 20° und 25° oder 15° bis 25°. Außerdem sind Winkel um die 20° im Bereich von 17,5° bis 22,5° möglich.

In einer weiteren ergänzenden oder zusätzlichen Ausführung kann der Punktablaufrost 10 weitere Elemente aufweisen. In Fig. 5 ist hierzu eine Draufsicht auf eine Unterseite des Punktablaufrosts 10 gezeigt.

In Fig. 5 hat der Punktablaufrost 10 Stützrippen 17. Die Stützrippen 17 haben die Funktion die Wölbung im Innenbereich 13 zu stützen. Hierbei fluchten die Stützrippen 17 mit den Stegen 16, vgl. Fig. 5. Insbesondere können sich die Stützrippen 17 von den an den Kanten des Rosts angeordneten Einfassungsflächen 12 in den Innenbereich erstrecken.

Somit bilden die Stützrippen 17 einen gleichmäßigen Übergang von den Einfassungsflächen 12 zu den Stegen 16. Hierbei können die Stützen 17 eine über Ihre Länge gleichbleibende Dicke aufweisen. Vorzugsweise sind die Stützrippen 17 parallel zu der Oberseite des Punktablaufrosts 10 ausgebildet. Die Stützrippen 17 können ähnlich der Verteilung der Stege 16 in zufälliger Art und Weise von den Einfassungsflächen 12 in Richtung Innenbereich 13 des Punktablaufrosts 10 wegerichtet sein.

Insgesamt bleibt festzuhalten, dass ein Rost, insbesondere als Punktablaufrost 10 gemäß Fig. 1 bis 5, mit Ablauföffnungen in Form einer bionischen Struktur im Sinne eines Voronoi Diagramms erhebliche Materialeinsparungen mit sich bringt.

Somit können die Kosten für einen Rost gesenkt werden.

An dieser Stelle sei darauf hingewiesen, dass alle oben beschriebenen Teile für sich alleine gesehen und in jeder Kombination, insbesondere die in den Zeichnungen dargestellten Details, als erfindungswesentlich beansprucht werden. Abänderungen hiervon sind dem Fachmann geläufig.

### Bezugszeichenliste

- 10: Punktablaufrost
- 11: Ablauföffnungen
- 12: Einfassungsflächen
- 13: Innenbereich
- 14: Randbereich
- 15: Erhebungen
- 16: Stege
- 17: Stützrippen

## Patentansprüche

1. Rost (10) für einen Straßen- oder Hofablauf mit einem Innenbereich (13), der Ablauföffnungen (11) aufweist, und einem Randbereich (14), der den Innenbereich (13) umgibt, wobei mehrere, insbesondere alle Ablauföffnungen (11) jeweils eine polygonförmige Umfangskontur mit jeweils einem Zentrum aufweisen, und wobei die Zentren der Ablauföffnungen (11) unregelmäßig im Innenbereich (13) verteilt angeordnet sind.

2. Rost (10) nach Anspruch 1,
**dadurch gekennzeichnet, dass**
sich die jeweiligen polygonförmigen Umfangskonturen der mehreren Ablauföffnungen (11) voneinander unterscheiden.

3. Rost (10) nach Anspruch 1 oder 2,
**dadurch gekennzeichnet, dass**
Zentren der Ablauföffnungen (11) in Draufsicht auf die Oberseite und Unterseite des Rosts (10) übereinstimmen.

4. Rost (10) nach einem der vorhergehenden Ansprüche,
**dadurch gekennzeichnet, dass**
die Ablauföffnungen (11) in Draufsicht auf die Oberseite und/oder Unterseite des Rosts (10) Voronoi Regionen abbilden.

5. Rost (10) nach einem der vorhergehenden Ansprüche,
**dadurch gekennzeichnet, dass**
Stege zwischen den Ablauföffnungen gleiche Stegbreiten aufweisen.

6. Rost (10) nach Anspruch 5,
**dadurch gekennzeichnet, dass**
die Stege eine umgekehrt keulenförmige Querschnittsfläche mit allseitiger Fase aufweisen.

7. Rost (10) nach Anspruch 5 oder 6,
**dadurch gekennzeichnet, dass**
der Rost eine oder mehrere Stützrippen aufweist, die sich von dem Innenbereich des Rosts bis zu dem Randbereich des Rosts erstrecken und mit den Stegen fluchten.

8. Rost (10) nach einem der vorhergehenden Ansprüche,
**dadurch gekennzeichnet, dass**
die Ablauföffnungen (11) mehreckig ausgebildet sind, und dass die Ablauföffnungen (11) mehr als vier Ecken aufweisen.

9. Rost (10) nach einem der vorhergehenden Ansprüche,
**dadurch gekennzeichnet, dass**
entsprechende Ecken der Ablauföffnungen (11) abgerundet sind.

10. Rost (10) nach einem der vorhergehenden Ansprüche,
**dadurch gekennzeichnet, dass**
der Innenbereich (13) eine Dicke aufweist, die sich von einem Zentrum des Rosts (10) weg bzw. von einem Zentrum des Innenbereichs (13) weg zum Rand hin bzw. Randbereich (14) hin verändert.

11. Rost (10) nach Anspruch 10,
**dadurch gekennzeichnet, dass**
die Dicke gleichmäßig von dem Zentrum des Innenbereichs (13) zu dem Rand des Innenbereichs (13) hin kleiner wird.

12. Rost (10) nach einem der vorhergehenden Ansprüche,
**dadurch gekennzeichnet, dass**
der Innenbereich (13) des Rosts (10) eine Bauchform aufweist.

13. Rost (10) nach einem der vorhergehenden Ansprüche,
**dadurch gekennzeichnet, dass**
der Randbereich (14) eine horizontale Tragfläche und vertikale Einfassungsflächen (12) aufweist, dass sich die Einfassungsflächen (12) in Dickenrichtung des Rosts (10) erstrecken und dass in Umfangsrichtung des Rosts (10) mehrere Lücken zwischen den Einfassungsflächen (12) vorhanden sind.

14. Schachtrahmen für einen Straßen- und/oder Hofablauf,
**dadurch gekennzeichnet, dass** der Schachtrahmen einen Rost (10) nach einem der vorhergehenden Ansprüche aufweist.

15. Verfahren zum Herstellen eines Rosts (10) nach einem der Ansprüche 1 bis 13,
**gekennzeichnet durch**
Anwenden eines der Produktion vorgelagerten mathematischen Verfahrens basierend auf einem Delaunay Algorithmus; Herstellen einer Gussform basierend auf einem Ergebnis des mathematischen Verfahrens;
Gießen einer metallischen Schmelze in die Gussform; und Erstarren der metallischen Schmelze in der Gussform zum Bereitstellen des Rosts.

16. Computerprogramm,
**dadurch gekennzeichnet, dass**
das Computerprogramm Befehle umfasst, die bei der Ausführung des Programms durch einen Computer diesen veranlassen, das Verfahren bzw. die Schritte des der Produktion vorgelagerten mathematischen Verfahrens nach Anspruch 15 auszuführen.

17. Computerlesbarer Datenträger,
**dadurch gekennzeichnet, dass**
auf dem computerlesbaren Datenträger das Computerprogramm nach Anspruch 16 gespeichert ist.

## Claims

1. Grate (10) for a road or yard drain with an inner area (13) having drainage openings (11) and an edge area (14) surrounding the inner area (13), wherein a plurality of drainage openings (11), in particular all thereof, each have a polygonal peripheral contour with a respective center, and wherein the centers of the drainage openings (11) are distributed irregularly in the inner area (13).

2. Grate (10) according to claim 1,
**characterized in that**
the respective polygonal peripheral contours of the plurality of drainage openings (11) differ from one another.

3. Grate (10) according to claim 1 or 2,
**characterized in that**
centers of the drainage openings (11) coincide in a top view of the top side and bottom side of the grate (10).

4. Grate (10) according to one of the preceding claims,
**characterized in that**
the drainage openings (11) form Voronoi regions in a top view of the top side and/or bottom side of the grate (10).

5. Grate (10) according to one of the preceding claims,
**characterized in that**
webs between the drainage openings have the same web widths.

6. Grate (10) according to claim 5,
**characterized in that**
the webs have an inverted club-shaped cross-sectional area with a chamfer on all sides.

7. Grate (10) according to claim 5 or 6,
**characterized in that**
the grate has one or more support ribs which extend from the inner region of the grate to the edge region of the grate and are aligned with the webs.

8. Grate (10) according to one of the preceding claims,
**characterized in that**
the drainage openings (11) are of polygonal design, and **in that** the drainage openings (11) have more than four corners.

9. Grate (10) according to one of the preceding claims,
**characterized in that**
corresponding corners of the drainage openings (11) are rounded.

10. Grate (10) according to one of the preceding claims,
**characterized in that**
the inner area (13) has a thickness that changes away from a center of the grate (10) or away from a center of the inner area (13) toward the edge or edge area (14).

11. Grate (10) according to claim 10,
**characterized in that**
the thickness decreases uniformly from the center of the inner area (13) toward the edge of the inner area (13).

12. Grate (10) according to one of the preceding claims,
**characterized in that**
the inner area (13) of the grate (10) has a belly shape.

13. Grate (10) according to one of the preceding claims,
**characterized in that**
the edge area (14) has a horizontal supporting surface and vertical rim surfaces (12), **in that** the rim surfaces (12) extend in the thickness direction of the grate (10) and **in that** there are multiple gaps between the rim surfaces (12) in the circumferential direction of the grate (10).

14. Manhole frame for a road and/or yard drain,
**characterized in that**
the manhole frame has a grate (10) according to one of the preceding claims.

15. Method for producing a grate (10) according to one of claims 1 to 13, **characterized by**
applying a mathematical method based on a Delaunay algorithm prior to production;
manufacturing a casting mold based on a result of the mathematical method; casting a molten metal into the casting mold; and
solidifying the molten metal in the casting mold to provide the grate.

16. Computer program,
**characterized in that**
the computer program comprises instructions which, when the program is executed by a computer, cause the computer to execute the method or the steps of the mathematical method prior to production according to claim 15.

17. Computer-readable data carrier,
**characterized in that**
the computer program according to claim 16 is stored on the computer-readable data carrier.

## Revendications

1. Grille (10) pour une bouche d'évacuation de chaussée ou de cour avec une zone intérieure (13) qui comporte des ouvertures d'évacuation (11) et une zone de bord (14) qui entoure la zone intérieure (13), dans laquelle plusieurs ouvertures d'évacuation (11), en particulier toutes, présentent chacune un contour de périphérie polygonal avec un centre correspondant et dans laquelle les centres des ouvertures d'évacuation (11) sont répartis irrégulièrement dans la zone intérieure (13).

2. Grille (10) selon la revendication 1, **caractérisée en ce que** les contours de périphérie polygonaux respectifs des plusieurs ouvertures d'évacuation (11) sont différents les uns des autres.

3. Grille (10) selon la revendication 1 ou 2, **caractérisée en ce que** les centres des ouvertures d'évacuation (11) coïncident, vus de dessus, sur la face supérieure et la face inférieure de la grille (10).

4. Grille (10) selon l'une des revendications précédentes, **caractérisée en ce que** les ouvertures d'évacuation (11) forment, vues de dessus, des régions de Voronoï sur la face supérieure et/ou la face inférieure de la grille (10).

5. Grille (10) selon l'une des revendications précédentes, **caractérisée en ce que** des barrettes entre les ouvertures d'évacuation présentent les mêmes largeurs de barrette.

6. Grille (10) selon la revendication 5, **caractérisée en ce que** les barrettes présentent une aire de section en forme de massue inversée avec un chanfrein de tous les côtés.

7. Grille (10) selon la revendication 5 ou 6, **caractérisée en ce que** la grille comporte une ou plusieurs nervures d'appui qui s'étendent de la zone intérieure de la grille à la zone de bord de la grille et s'alignent avec les barrettes.

8. Grille (10) selon l'une des revendications précédentes, **caractérisée en ce que** les ouvertures d'évacuation (11) ont une forme polygonale et **en ce que** les ouvertures d'évacuation (11) présentent plus de quatre coins.

9. Grille (10) selon l'une des revendications précédentes, **caractérisée en ce que** des coins correspondants des ouvertures d'évacuation (11) sont arrondis.

10. Grille (10) selon l'une des revendications précédentes, **caractérisée en ce que** la zone intérieure (13) présente une épaisseur qui change en s'éloignant d'un centre de la grille (10) ou d'un centre de la zone intérieure (13) et en allant vers le bord ou vers la zone de bord (14).

11. Grille (10) selon la revendication 10, **caractérisée en ce que** l'épaisseur diminue régulièrement du centre de la zone intérieure (13) au bord de la zone intérieure (13).

12. Grille (10) selon l'une des revendications précédentes, **caractérisée en ce que** la zone intérieure (13) de la grille (10) présente une forme convexe.

13. Grille (10) selon l'une des revendications précédentes, **caractérisée en ce que** la zone de bord (14) comporte une surface portante horizontale et des surfaces d'encadrement (12) verticales, **en ce que** les surfaces d'encadrement (12) s'étendent dans le sens de l'épaisseur de la grille (10) et **en ce que** plusieurs lacunes sont présentes entre les surfaces d'encadrement (12) dans le sens de la circonférence de la grille (10).

14. Cadre de regard pour une bouche d'évacuation de chaussée et/ou de cour, **caractérisé en ce qu'**il comporte une grille (10) selon l'une des revendications précédentes.

15. Procédé pour la fabrication d'une grille (10) selon l'une des revendications 1 à 13, **caractérisé en ce qu'**il comprend :
l'application en amont de la production d'une méthode mathématique basée sur un algorithme de Delaunay ;
la fabrication d'un moule de coulée sur la base d'un résultat de la méthode mathématique ;
la coulée d'un matériau métallique en fusion dans le moule de coulée et
la solidification du matériau métallique en fusion dans le moule de coulée pour produire la grille.

16. Programme d'ordinateur **caractérisé en ce que** le programme d'ordinateur contient des ordres ayant pour effet, lors de l'exécution du programme par un ordinateur, que la méthode mathématique en amont de la production selon la revendication 15 ou des étapes de la méthode sont exécutées.

17. Support de données lisible par un ordinateur, **caractérisé en ce que** le programme d'ordinateur selon la revendication 16 est stocké sur le support de données lisible par un ordinateur.
